# EUROPÄISCHE PATENTSCHRIFT

(11) **EP 1 999 820 B1**
(45) Veröffentlichungstag und Bekanntmachung des Hinweises auf die Patenterteilung: **05.12.2012**
(21) Anmeldenummer: 07723683.4
(22) Anmeldetag: 28.03.2007
(51) Int. Cl.: H01R 4/48, H01R 13/11

(54) **ANSCHLUSSKLEMME FÜR LEITERPLATTEN**
CONNECTING TERMINAL FOR PRINTED CIRCUIT BOARDS
BORNE DE CONNEXION POUR CARTES DE CIRCUIT IMPRIMÉ

(30) Priorität: 28.03.2006 DE 102006014646
(43) Veröffentlichungstag der Anmeldung: 10.12.2008
(73) Patentinhaber: Phoenix Contact GmbH & Co. KG, 32825 Blomberg (DE)
(72) Erfinder: HOLSTE, Dieter, 32760 Detmold (DE)
(74) Vertreter: Schober, Mirko
(86) Internationale Anmeldenummer: PCT/EP2007/002737
(87) Internationale Veröffentlichungsnummer: WO 2007/112899

(56) Entgegenhaltungen:
- EP-A1- 1 309 036
- EP-A2- 0 632 529
- WO-A-2006/024678
- DE-B3-102004 045 026
- DE-U1- 7 801 829
- DE-U1- 20 205 821
- DE-U1- 29 920 231
- JP-A- 9 073 927
- JP-A- 10 012 294
- US-A- 2 713 668

## Beschreibung

### Technisches Gebiet

Die vorliegende Erfindung bezieht sich auf eine elektrische Anschlussklemme, insbesondere auf einen Steckverbinder, zum elektrischen Kontaktieren wenigstens eines elektrischen Leiters und zum Anbringen an einer mit einer Grundleiste ausgestatteten Leiterplatte oder einem elektrischen Gerät, mit einem in Blockbauweise ausgeführten oder mehreren anreihbaren Isolierstoffgehäusen und mit wenigstens einem Betätigungsmittel aus Kunststoff.

### Hintergrund im Stand der Technik

Derartige Anschlussklemmen, insbesondere Steckverbinder, zum elektrischen Kontaktieren und zum Anbringen an einer mit einer Grundleiste ausgestatteten Leiterplatte oder eines elektrischen Gerätes, für wenigstens einen elektrischen Leiter, gibt es, wie aus dem Stand der Technik bekannt, in vielen Bauausführungen, wie beispielsweise in einpoliger oder mehrpoliger Ausführung, mit einem in Blockbauweise oder anreihbaren Isolierstoffgehäuse, wobei das Isolierstoffgehäuse wenigstens eine Einführungsöffnung zum Einführen eines elektrischen Leiters, wenigstens eine Einführungsöffnung zum Einführen eines Kontaktstiftes in den Buchsenkontakt und eine Öffnung für das Betätigungsmittel in Form eines Drückerelementes zum Öffnen der Klemmstelle durch Ansetzen eines Betätigungswerkzeuges, sowie einen Aufnahmeraum zur Aufnahme eines Federkraftelementes und eines Kontakteinsatzes, der mehrere Funktionen besitzt, aufweist.

Eine gattungsgemäβe Anschluβlemme ist aus JP 10-12294 bekannt.

Im Stand der Technik sind weitere Druckschriften bekannt, die einzelne Merkmale oder Kombinationen von Merkmalen in einer jeweils für sich genommenen Art offenbaren, wobei insbesondere aus der JP 2004-047431 A und der DE 203 08 863 U1 Anschlussklemmen bekannt sind, bei denen die darin verwendete Schenkelfeder jeweils mit ihrem Anlageschenkel am Kontakteinsatz befestigt ist und am Kontakteinsatz sowie am Anlageschenkel ineinandergreifende Mittel zur Befestigung dieser Schenkelfeder offenbart. Aus der JP 2001-307789 A und der DE 295 00 614 U1 sind weitere Anschlussklemmen bekannt, bei denen anstelle der vorgeschlagenen Kontaktelemente zur Aufnahme von Kontaktstiften direkt Lötstifte ausgebildet sind. Die in diesen Klemmen vorgeschlagene konstruktive Befestigung der Schenkelfeder wird dabei über ein Gehäuseteil lagefixiert am Kontakteinsatz befestigt bzw. bei der DE 295 00 614 U 1 in einem dafür am Kontakteinsatz ausgebildeten Befestigungsspalt angeordnet.

Die aus dem Stand der Technik bekannte DE 202 10 105 U1 weist alle der im Stand der Technik zuvor gewürdigten Kombinationen von bekannten Merkmalen auf, wobei allerdings kein Betätigungselement verwendet wird. Weiterhin ist aus der DE 20 2005 005 369 U1 und der DE 103 55 195 A1 jeweils eine Anschlussklemme mit in Isolierstoffgehäusen angeordneten Kontakteinsätzen und Schenkelfedern bekannt, bei denen das Federkraftelement Vorsprünge und/oder Ausnehmungen zur Befestigung am Kontakteinsatz aufweist. In gleicher Weise sind aus der Druckschrift DE 10 2004 045 026 B3 Kontakteinsätze für gattungsgemäße Anschlussklemmen mit daran angeordneten Schenkelfedern bekannt, bei denen die Schenkelfeder gleichfalls wie ein Teil der zuvor genannten Druckschriften Mittel zur Befestigung am Kontakteinsatz bzw. an der Stromschiene besitzt.

Aus dem Stand der Technik sind weiterhin die Druckschriften DE 295 12 567 U1 und die DE 198 10 310 C1 bekannt, bei denen neben einzelnen Merkmalen der zuvor genannten Druckschriften zusätzlich die als Schenkelfedern ausgebildeten Federkraftelemente aus einem Federpaket bestehen.

Steckverbinder der genannten Art sind Massenprodukte. Daraus resultiert die Forderung, dass einerseits das Anschließen der elektrischen Leiter schnell und problemlos möglich sein soll und andererseits die Einzelteile des Steckverbinders, unter Beachtung der Richtlinien und Normen für elektrisch leitende Bauteile, kostengünstig herzustellen, maschinell einfach zu konfektionieren und unter Berücksichtigung des Entwicklungsbedarfs bei der räumlichen Größe, die Isolierstoffgehäuse der Anschlussklemmen in der Baugröße zu reduzieren, um die Steckverbinder dem immer kleiner werdenden Bauraum auf den Leiterplatten anzupassen.

Es wird daher verlangt, dass die Bauteile rationell herstellbar und verarbeitbar sind und höheren Qualitätsansprüchen genügen, um den unterschiedlichen Anwendungsfällen gerecht zu werden. Jedes Bauteil ist deshalb in seiner Funktion zu optimieren und ein geschlossenes System, bei dem das kontaktgebende Federkraftelement so mit der stromleitenden Anschlussfläche, der elektrischen Schiene, verbunden wird, dass die Kontaktgabe unabhängig von einem Isolierstoffgehäuse erfolgt und demzufolge auch eine Verlagerung des Federkraftelementes bei hohen Temperaturen infolge einer Erweichung und Formänderung des Isolierstoffgehäuses ausgeschlossen ist, zu schaffen.

Der Erfindung liegt daher die Aufgabe zugrunde, eine mit einfacher Funktionsgeometrie und geringer Baugröße ausgestattete Anschlussklemme anzugeben, die einfach und schnell konfektionierber ist und deren Klemmkontakt unabhängig vom Isolierstoffgehäuse erfolgt.

Erfindungsgemäß wird dieses Problem durch die kennzeichnenden Merkmale des Patentanspruchs 1 gelöst.

Vorteilhafte Ausgestaltungen und Weiterbildungen der Erfindung ergeben sich aus den nachfolgenden Unteransprüchen und den nachfolgenden Beschreibungen.

### Beschreibung der Erfindung

Eine Anschlussklemme, insbesondere Steckverbinder, nach der Lehre der Erfindung, besitzt einen einstückigen Kontakteinsatz, der aus einem flachen, elektrisch leitfähigen Bandmaterial ausgestanzt ist, wobei das Bandmaterial aus einer spannungsriss-korrosionssicheren hochwertigen Kupferlegierung besteht, damit der Stromübergang nicht beeinflusst wird.

Erfindungsgemäß sind an dem Bandmaterial nach dem Ausstanzen eine Vielzahl von Endstücken, vorzugsweise fünf Endstücke ausgebildet. Dem Bandmaterial kommt die

Aufgabe zu, einerseits als elektrische Schiene zu dienen und dem anzuschließenden elektrischen Leiter eine optimale Anlagefläche zu bieten und andererseits aus den Endstücken ein Kontaktelement als Buchsenkontakt zum Anschluss eines Kontaktstiftes, beispielsweise in der Grundleiste, zu bilden. Weitere Endstücke dienen erfindungsgemäß dem Federkraftelement als Befestigungsmittel, wobei die Endstücke als Befestigungsmittel einen U-förmigen Federkäfig bilden. Der U-förmige Federkäfig weist zwei Haltearme auf, die Öffnungen zur Aufnahme der Haltemittel des Federkraftelements besitzen, wobei die Haltemittel des Federkraftelements aus Vorsprüngen die in die Öffnungen der Haltearme des Federkäfigs eingreifen, bestehen. Dabei hat der U-förmige Federkäfig eine Vorspannung, sodass er ohne Montageluft an den Auflageflächen der Schenkelfeder anliegt. Die so montierte Baugruppe hat ausreichend Stabilität, um so ohne zusätzliche Maßnahmen in das zugehörige Isolierstoffgehäuse montiert werden zu können. Die Auslenkung des Federkraftelements erfolgt durch Einschieben eines ausreichend knickstabilen elektrischen Leiters bzw. mittels eines im Isolierstoffgehäuse befindlichen Betätigungsmittel, vorzugsweise Federdrückers, welcher mit einem handelsüblichen Betätigungswerkzeug bedient werden kann. Das Federkraftelement kann auch aus einem Federpaket gebildet sein, wobei das Federpaket aus einzelnen Schenkelfedern zusammengesetzt ist. Dieser erfindungsgemäße Vorteil wird durch die unterschiedlichen Größen der Öffnungen in den Haltearmen. des Kontakteinsatzes ermöglicht. Bei der erfindungsgemäßen Ausgestaltung des Kontakteinsatzes mit symmetrischer Lagerung des Federkraftelements, dem erfindungsgemäß gestalteten Federkraftelement mit einfacher Schnittgeometrie und deren einfachen Montage bei der vorteilhaften Verbindung mit dem Kontakteinsatz, entsteht ein geschlossener Klemmkäfig, wodurch es ermöglicht wird, die Bauhöhe des Isolierstoffgehäuses entscheidend zu reduzieren. Das Isolierstoffgehäuse aus thermoplastischem Kunststoff im Spritzgießverfahren hergestellt, kann daher konstruktiv auf die elektrischen Isoliereigenschaften optimal abgestimmt werden.

Ein Ausführungsbeispiel der Erfindung ist in den Zeichnungen rein schematisch dargestellt und nachfolgend näher beschrieben. Es zeigt
- Figur 1: eine perspektivische Darstellung einer Anschlussklemme im Schnitt mit einer auf einer Leiterplatte montierten Grundleiste,
- Figur 2: eine perspektivische Darstellung eines erfindungsgemäßen Federkraftelements und
- Figur 3: eine perspektivische Darstellung eines erfindungsgemäßen Kontaktelements.

In Fig. 1 wird in perspektivischer Ansicht eine vorteilhafte Ausführung einer erfindungsgemäßen Anschlussklemme 1 in kompletter Form nach gattungsbildender Art eines Steckverbinders 2 in miniaturisierter Ausführung des Isolierstoffgehäuses 3 in Blockbauweise im Schnitt dargestellt, welche auf eine Leiterplatte 4 mit montierter Grundleiste 5 aufsteckbar ist, wobei die Grundleiste 5 eine Polzahl von zwei bis zwölf aufweist und in vertikaler oder horizontaler Steckrichtung zur Leiterplatte, beispielsweise durch ein Through Hole Reflow-Verfahren, befestigt sein kann.

Die Anschlussklemme 1 besteht aus den Elementen Isolierstoffgehäuse 3, wobei das Isolierstoffgehäuse 3 in Blockbauweise zweiteilig, in eine obere und untere Gehäusehälfte aufgeteilt ist und einen Aufnahmeraum 27 bildet, mit wenigstens einem Betätigungsmittel 8, vorzugsweise einem Drückerteil aus Kunststoff zum Öffnen der Klemmstelle 9 durch Ansetzen eines Betätigungswerkzeuges 10, mit wenigstens einem Federkraftelement, welches aus einem Materialstreifen, vorzugsweise Federbandstahl, eine ausgestanzte und geformte Schenkelfeder 13 bildet und zum Klemmen eines elektrischen Leiters 6 vorgesehen ist, mit wenigstens einem Kontakteinsatz 14, bestehend aus einer aus einem elektrisch leitfähigen Bandmaterial ausgestanzten und geformten elektrischen Schiene 16, wobei die elektrische Schiene 16 eine Anlagefläche 17 für den elektrischen Leiter 6 und ein Kontaktelement 18 als Buchsenkontakt zum Aufstecken der Anschlussklemme 1 auf einen Kontaktstift 7, sowie ein Befestigungsmittel, um das Kontaktelement 18 im Isolierstoffgehäuse 3 festzusetzen. Die erfindungsgemäße Ausführungsform der Schenkelfeder 13 und die des Kontakteinsatzes 14 sind den Fig. 2 und Fig. 3 zu entnehmen.

Fig. 2 zeigt in perspektivischer Ansicht eine vorteilhafte Ausführung eines erfindungsgemäßen Federkraftelementes, bestehend aus einer einzelnen Schenkelfeder 13, wobei das Federkraftelement auch aus einem Federpaket (nicht dargestellt) bestehen kann. Das Federpaket kann aus mehreren einzelnen Schenkelfedern 13 zusammengesetzt sein, vorzugsweise aus zwei Schenkelfedern 13. Die im Federpaket eingesetzten Schenkelfedern 13 können gleiche Konturen, aber auch unterschiedliche Konturen aufweisen. Bei gleichen Konturen können wiederum unterschiedliche Dicken in der Materialstärke des Materialstreifens verwendet werden, wodurch sich eine Vielzahl von unterschiedlichen Kräften an der Klemmstelle der Anschlussklemme einstellen lässt. D.h., mit der gleichen Anschlussklemme kann individuell die auf den Einsatzbedarf benötigte Klemmkraft durch die entsprechende ausgewählte Schenkelfeder 13 eingestellt werden, wodurch sich eine zuverlässige mechanische Verbindung und ein zuverlässiger Kontakt beim Leiteranschluss ergibt. Individuell bedeutet in diesem Zusammenhang das Eingehen auf die unterschiedlichen elektrischen Leiter 6, die in Form von Massivleitern, das heißt, dass sowohl starre (ein -bzw. mehrdrähtige) als auch flexible (fein- bzw. feinstdrähtige) Leiter mit und ohne Aderendhülsen geklemmt werden können. Beispielsweise wird eine Anschlussklemme 1 zum Anschluss eines starren elektrischen Leiters 6 mit einem Kontakteinsatz 14 und Federkraftelement, vorzugsweise wie dargestellt als Schenkelfeder ausgestattet, die bei gleichem Leiterquerschnitt für feindrähtige Leiter 6 ein anderes Federkraftelement enthalten kann.

Die Form der Schenkelfeder 13, die aus zwei Schenkeln 23, 24 gebildet wird, entspricht im ungespannten Zustand in etwa einem "U" mit nicht gleich langen Schenkeln. Im Scheitelpunkt befindet sich eine U-förmige Schlaufe 25. Die U-förmige Schlaufe 25 der ausgeformten Schenkelfeder 13 dient der Beweglichkeit des freien Schenkels 24 und der Umlenkung der Kraft von dem in der Öffnung 47 des Kontakteinsatzes 14 befestigten Schenkel 23 zum beweglichen Schenkel 24.

Die Schenkelfeder 13 enthält daher zur Befestigung am Kontakteinsatz 14 geeignete Mittel, wobei diese Mittel wie in Fig. 2 dargestellt aus geometrisch seitlich angeordneten Haltemitteln bestehen. Zum Einhängen bzw. zur Befestigung der Schenkelfeder 13 in die seitlichen Öffnungen 47 des U-förmigen Federkäfigs des Kontakteinsatzes 14 nach Fig. 3, ist die Kontur der Schenkelfeder 13 derart gestaltet, dass an den beiden Längsseiten 26 der Schenkelfeder 13 am Ende des zu befestigenden Schenkels 23 zwei sich parallel gegenüber liegende Haltemittel angeordnet sind. Die Haltemittel bestehen aus Vorsprüngen 22, wobei die Form der Vorsprünge 22 der Form der Öffnungen 47 im Kontakteinsatz 14 angepasst sind und im Querschnitt einem Quadrat oder einem Rechteck entsprechen, vorzugsweise einem Rechteck.

Der Fig. 3 ist in perspektivischer Ansicht eine vorteilhafte Ausführung eines erfindungsgemäßen Kontakteinsatzes 14 der in Rede stehenden Art für einen Steckverbinder 2 zu entnehmen. Der Kontakteinsatz 14 wird aus einem flachen elektrisch leitfähigen Bandmaterial hergestellt. Der aus dem Bandmaterial ausgestanzte und in Biegetechnik ausgeformte Kontakteinsatz 14 ist einstückig und bildet eine elektrische Schiene 16. Die Kontur der elektrischen Schiene 16 besteht, in der nicht dargestellten Abwicklung als flaches Stanzteil betrachtet, im wesentlichen aus einem schmalen Steg 30, an dem eine Vielzahl daran angeordneter Endstücke 31, 32, 33, 34, 35 ausgebildet ist, wobei zwei Endstücke 31, 32 auf der Mittelachse des aus Bandmaterial gefertigten schmalen Steges 30, jeweils am sich gegenüberliegenden Ende 36, 37 angeordnet sind. Das Endstück 31 ist über einen Schenkel 38 mit dem Endstück 33, welches parallel zum Endstück 31 und zur Mittelachse des schmalen Steges 30 verläuft, angeordnet. Beide Endstücke 31, 32 bilden zusammen ein Kontaktelement 18, welches als Buchsenkontakt ausgebildet ist und einen Kontaktstift 7 aufnimmt, beispielsweise den Kontaktstift einer Grundleiste 5 (siehe Fig. 1). Der Buchsenkontakt 18 kann, wie in Fig. 3 dargestellt, zur Erhöhung der Klemmkraft mit einer zusätzlichen Überfeder in Form eines Bügels 41 ausgestattet sein. Der Bügel 41 umgreift die beiden Endstücke 31, 33, wobei die Befestigung des Bügels 41 über jeweils einen an der Außenseite des Endstückes 31, 32 ausgeprägten Kümpel 42, der in eine Bohrung 43 des Bügels 41 greift, erfolgt. Andere Befestigungsarten des Bügels 41 an den Endstücken, wie beispiels-weise Nieten, sind denkbar. In einer anderen Ausführungsform eines Kontakteinsatzes 14 ist das Endstück 33 an der dem freien Ende gegenüberliegenden Schmalseite 39 mit der elektrischen Schiene 16 verbunden, vorzugsweise durch Schweißen, wobei andere Befestigungsarten denkbar sind. Beispielsweise dass an der Schmalseite 39 ein 90 Grad abgewinkelter Schenkel 40 (als gestrichelte Linie in Fig.3 dargestellt) angeordnet ist, welcher der auftretenden Kraft, die beim Öffnen des Buchsenkontaktes 18 durch den Kontaktstift 7 auftritt, entgegenwirkt. Der Bügel 41 kann dadurch entfallen.

Die beiden Endstücke 34, 35, angeordnet unterhalb des angrenzenden Endstückes 32 und oberhalb des Kontaktelementes 18, bilden mit dem Endstück 32 einen U-förmigen Federkäfig. Der Federkäfig besteht aus zwei Haltearmen 46 und einem Bereich der elektrischen Schiene 16, uzw. dem Bereich der elektrischen Schiene 16, der dem elektrischen Leiter 6 als Anlagefläche 17 in der Klemmstelle 9 dient, wobei die zwei Haltearme 46 die Befestigung des Federkraftelementes übernehmen. Dem Endstück 32 kommen somit mehrere Funktionen zu. Die erste Funktion besteht darin, dass das Endstück 32 im U-förmigen Bereich die Verbindung zwischen den Endstücken 34 und 35 herstellt. Die am Endstück 32 seitlich angeordneten Führungsstücke 48 erfüllen weitere Funktionen. Einerseits wird damit der bewegliche Schenkel 24 des Federkraftelementes seitlich geführt und andererseits ein geschlossener Federkäfig gebildet. Die beiden parallel beabstandeten Führungsstücke 48 bilden gleichzeitig auch den kurzen "L"-förmigen Schenkel (siehe gestrichelte Linie) der Haltearme 46, die dem elektrischen Leiter 6 ebenfalls zur Führung und zum elektrischen Kontakt dienen, wobei die Haltearme 46 den langen " L"-förmigen " Schenkel darstellen. Des weiteren verstärken die Führungsstücke 48 die Festigkeit der elektrischen Schiene 16 bei der Aufnahme der Kräfte, beispielsweise gegen die Durchbiegung, die durch das Federkraftelement in den Haltearmen 46 erzeugt wird. Im Endstück 32 sind noch Durchbrüche 50, vorzugsweise drei Durchbrüche 50, stanztechnisch hergestellt, enthalten, die sich vorteilhaft im Formgebungsprozess bei der Herstellung des Kontakteinsatzes 14 auswirken. Ein am Endstück 32 angeordnetes Befestigungsmittel in Form eines abgervinkelten Rasthakens 49 dient dem Kontakteinsatz 14 als Haltefunktion im Isolierstoffgehäuse 3, wohingegen die parallel zueinander und senkrecht zur Mittelachse der elektrischen Schiene 16 stehenden zwei Haltearme 46 der Aufnahme und Befestigung des Federkraftelementes dienen. Die Haltearme 46 besitzen dazu Öffnungen 47, in denen die am Federkraftelement angeordneten Haltemittel, bestehend vorzugsweise aus Vorsprüngen 22, eingreifen. Die Form der Öffnung 47 in einem Haltearm 46 bildet ein Langloch 51, wobei das Langloch 51 im Querschnitt ein Quadrat oder ein Rechteck bildet, vorzugsweise ein Rechteck. Auch ist es denkbar, dass zwei Langlöcher 51 in einem Haltearm 46 angeordnet sind. Die Breite des Langlochs 51 richtet sich danach, ob ein Materialstreifen 12 des Federkraftelements oder ein Federpaket bestehend aus mehreren Schenkelfedern 13 eingesetzt werden soll. D.h., dass die Größe der Öffnung 47 der Materialstärke des Federkraftelements entsprechend hergestellt bzw. angepasst ist.

### Bezugszeichenliste

- 1: Anschlussklemme
- 2: Steckverbinder
- 3: Isolierstoffgehäuse
- 4: Leiterplatte
- 5: Grundleiste
- 6: elektrischer Leiter
- 7: Kontaktstift
- 8: Betätigungsmittel
- 9: Klemmstelle
- 10: Betätigungswerkzeug
- 13: Schenkelfeder
- 14: Kontakteinsatz
- 16: elektrische Schiene von 14
- 17: Anlagefläche von 16
- 18: Kontaktelement
- 22: Vorsprünge von 13
- 23: Schenkel(befestigt) von 13
- 24: Schenkel (beweglich) von 13
- 25: Schlaufe von 13
- 26: Längsseite von 13
- 27: Aufnahmeraum von 13
- 30: Steg von 16
- 31: Endstück von 16
- 32: Endstück von 16
- 33: Endstück von 16
- 34: Endstück von 16
- 35: Endstück von 16
- 36: Ende von 30
- 37: Ende von 30
- 38: Schenkel von 18
- 39: Schmalseite von 18
- 40: Schenkel (abgewinkelt) von 18
- 41: Bügel der Überfeder
- 42: Kümpel von 18
- 43: Bohrung in 41
- 46: Haltearme
- 47: Öffnungen
- 48: Führungsstücke
- 49: Rasthaken
- 50: Durchbrüche
- 51: Langloch

## Patentansprüche

1. Anschlussklemme (1) insbesondere Steckverbinder zum elektrischen Kontaktieren wenigstens eines elektrischen Leiters (6) und zum Anbringen an einer mit einer Grundleiste (5) ausgestatteten Leiterplatte (4) oder einem elektrischen Gerät
- mit einem in Blockbauweise ausgeführten oder anreihbaren Isolierstoffgehäuse (3),
- mit wenigstens einem Betätigungsmittel (8) aus Kunststoff,
- mit einem Kontakteinsatz, bestehend aus einer aus einem elektrisch leitfähigen Bandmaterial ausgestanzten und geformten elektrischen Schiene (16), deren eine Seite eine Anlagefläche (17) für den elektrischen Leiter (6) bildet, einem an einem axialen Ende der Schiene (16) angeordneten und als Buchsenkontakt ausgebildeten Kontaktelement (18) zum Aufstecken der Anschlussklemme auf einem Kontaktstift (7), und zwei gegenüberliegenden von der Schiene (16) in Richtung Anlagefläche (17) abgewinkelten Haltearme (46), die zusammen mit der Schiene (16) eine U-Form bilden, und
- mit einer aus einem Materialstreifen ausgestanzten und geformten Schenkelfeder (13), mit einem ersten freien Schenkel (24) zum Klemmen des Leiters (6) an der Anlagefläche (17), einem zweiten, festen Schenkel (23) zum Befestigen der Schenkelfeder am Kontakteinsatz und einer die beiden Schenkel (23, 24) miteinander verbindende Uförmige Schlaufe (25), dadurch gehennzeichnet, dass an dem zweiten Schenkel (23) zwei gegenüberliegende Vorsprünge (22) ausgebildet sind, die in zwei in den beiden Haltearmen (46) des Kontakteinsatzes ausgebildeten Öffnungen (47) eingreifen, und einem am anderen axialen Ende der Schiene (16) angeordneten abgewinkalten Rasthaken (49) zur Befestigung des Kontakteinsatzes im Isolierstoffgehäuse (3).

2. Anschlussklemme (1) nach Anspruch 1, **dadurch gekennzeichnet, dass** der Kontakteinsatz (14), das als Buchsenkontakt ausgebildete Kontaktelement (18), die mit einer Anlagefläche (17) versehene Schiene (16), die abgewinkelten Haltearme (46) und der Rasthaken (49) einstückig aus Bandmaterial gestanzt und gebogen sind.

3. Anschlussklemme (1) nach Anspruch 1, **dadurch gekennzeichnet, dass** das als Buchsenkontakt ausgebildete Kontaktelement (18) eine als Bügel (41) ausgeführte Überfeder besitzt.

4. Anschlussklemme (1) nach Anspruch 1 oder 2, **dadurch gekennzeichnet, dass** ein Endstück (32) der Schiene (16) seitliche Führungsstücke (48) aufweist.

5. Anschlussklemme (1) nach Anspruch 4, **dadurch gekennzeichnet, dass** die Führungsstücke (48) der Führung des beweglichen Schenkel (24) der Schenkelfeder (13) und der Führung des elektrischen Leiters (6) dienen.

6. Anschlussklemme (1) nach Anspruch 4 oder 5, **dadurch gekennzeichnet, dass** das Endstück (32) der Schiene (16) Durchbrüche (50) enthält.

7. Anschlussklemme (1) nach Anspruch 1, **dadurch gekennzeichnet, dass** Öffnungen (47) der Haltearme (46) als Langloch (51) ausgeführt sind.

8. Anschlussklemme (1) nach Anspruch 7, **dadurch gekennzeichnet, dass** das Langloch (51) im Querschnitt ein Rechteck bildet.

9. Anschlussklemme (1) nach einem der Ansprüche 1 bis 8, **dadurch gekennzeichnet, dass** die Größe der Öffnung (47) der Materialstärke der Schenkelfeder (13) oder einem Federpaket angepasst ist.

10. Anschlussklemme (1) nach Anspruch 1, **dadurch gekennzeichnet, dass** die vorgesehene Schenkelfeder (13) als Federpaket mit wenigstens zwei aneinander gelegten Schenkelfedern ausgeführt ist.

11. Anschlussklemme (1) nach Anspruch 10, **dadurch gekennzeichnet, dass** die zu einem Federpaket eingesetzten Schenkelfedern (13) gleiche Konturen aufweisen.

12. Anschlussklemme (1) nach Anspruch 10, **dadurch gekennzeichnet, dass** die zu einem Federpaket eingesetzten Schenkelfedern (13) unterschiedliche Konturen aufweisen.

## Claims

1. Terminal (1), more particularly a plug-in connector for the electrical contact of at least one electrical conductor (6) and for the attachment to an electrical apparatus or printed circuit board (4) fitted with a base strip (5)
- with an insulation housing (3) which can be linked up or designed in block construction
- with at least one actuating means (8) of plastics
- with a contact insert, consisting of an electrical rail (16) stamped and shaped out of an electrically conductive strip material with one side forming a contact bearing surface (17) for the electrical conductor (6), and consisting of a contact element (18) designed as a bushing contact and arranged at an axial end of the rail (16) for pushing the terminal onto a contact pin (7) and two retaining arms (46) which are angled in opposite directions away from the rail (16) in the direction of the contact bearing surface (17) so that together with the rail (16) they form a U-shape, and
- with a leg spring (13) stamped and shaped out from a material strip, with a first free arm (24) for clamping the conductor (6) against the contact bearing surface (17), a second fixed arm (23) for fastening the leg spring on the contact insert and a U-shaped hoop (25) connecting the two arms (23, 24) together, **characterised in that** two opposing projections (22) are formed on the second arm (23) and engage in two openings (47) formed in the two retaining arms (46) of the contact insert and an angled detent hook (49) mounted at the other axial end of the rail (16) for fastening the contact insert in the insulation housing (3).

2. Terminal (1) according to claim 1 **characterised in that** the contact insert (14), the contact element (18) designed as a bushing contact, the rail (16) provided with a contact bearing surface (17), the angled retaining arms (46) and the detent hook (49) are stamped and bent in one piece out from the strip material.

3. Terminal (1) according to claim 1 **characterised in that** the contact element (18) designed as a bushing contact has a spring bridge designed as a yoke (41).

4. Terminal (1) according to claim 1 or 2 **characterised in that** an end piece (32) of the rail (16) has lateral guide members (48).

5. Terminal (1) according to claim 4 **characterised in that** the guide members (48) serve for guiding the movable arm (24) of the leg spring (13) and guiding the electrical conductor (6).

6. Terminal (1) according to claim 4 or 5 **characterised in that** the end piece (32) of the rail (16) contains apertures (50).

7. Terminal (1) according to claim 1 **characterised in that** openings (47) in the retaining arms (46) are designed as an oblong hole (51).

8. Terminal (1) according to claim 7 **characterised in that** the oblong hole (51) forms in cross-section a rectangle.

9. Terminal (1) according to one of claims 1 to 8 **characterised in that** the size of the opening (47) is adapted to the material thickness of the leg spring (13) or a spring assembly.

10. Terminal (1) according to claim 1 **characterised in that** the leg spring (13) provided is designed as a spring assembly having at least two leg springs placed one against the other.

11. Terminal (1) according to claim 10 **characterised in that** the leg springs (13) which are used to form one spring assembly have identical contours.

12. Terminal (1) according to claim 10 **characterised in that** the leg springs (13) which are used to form one spring assembly (13) have different contours.

## Revendications

1. Borne de raccordement (1), en particulier connecteur à fiches pour la mise en contact électrique d'au moins un conducteur électrique (6) et pour la fixation à une plaquette de circuits imprimés (4), qui est équipée d'une barre de base (5), ou à un appareil électrique,
- avec un boîtier en matière isolante (3), fabriqué selon le mode de construction en blocs ou assemblable,
- avec au moins un moyen d'actionnement (8) en matière synthétique,
- avec une pièce de contact, qui consiste en un rail électrique (16) découpé et façonné à partir d'un feuillard conducteur d'électricité, dont une face forme une surface d'appui (17) pour le conducteur électrique (6), un élément de contact (18), qui est disposé à une extrémité axiale du rail (16) et conçu en tant que contact femelle pour l'enfichage de la borne de raccordement sur une fiche de contact (7), et deux bras de retenue (46), qui, coudés à l'opposé du rail (16), dans la direction de la surface d'appui (17), forment un U, en commun avec le rail (16), et
- avec un ressort à branches (13), qui, découpé et façonné à partir d'une bande de matériau, est doté d'une première branche libre (24) pour le serrage du conducteur électrique (6) sur la surface d'appui (17), une deuxième branche fixe (23), pour fixer ledit ressort à branches à la pièce de contact, et avec une boucle en U (25), qui relie ensemble les deux branches (23, 24), **caractérisée en ce que**, sur la deuxième branche (23), sont formés deux saillies opposées (22), qui s'engagent dans deux ouvertures (47), formées dans les deux bras de retenue (46) de la pièce de contact, et avec un crochet d'arrêt (49) coudé, disposé à l'autre extrémité axiale du rail (16) pour la fixation de l'élément de contact dans le boîtier en matière isolante (3).

2. Borne de raccordement (1) selon la revendication 1, **caractérisée en ce que** la pièce de contact (14), l'élément de contact (18), conçu en tant que douille de contact, le rail (16), pourvu d'une surface d'appui (17), les bras de retenu coudés (46) et le crochet d'arrêt (49) sont découpé d'une pièce à partir d'un feuillard et courbés.

3. Borne de raccordement (1) selon la revendication 1, **caractérisée en ce que** l'élément de contact (18), réalisé en tant que douille de contact, est doté d'un ressort enrobant, réalisant sous la forme d'un étrier (41)

4. Borne de raccordement (1) selon revendication 1 ou 2, **caractérisée en ce qu'**une pièce d'extrémité (32) du rail (16) présente des pièces de guidage latérales (48).

5. Borne de raccordement (1) selon la revendication 4, **caractérisée en ce que** les pièces de guidage (48) sont destinées au guidage de la branche mobile (24) du ressort à branches (13) et au guidage du conducteur électrique (6).

6. Borne de raccordement (1) selon revendication 4 ou 5, **caractérisée en ce que** la pièce d'extrémité (32) du rail (16) comprend des jours (50).

7. Borne de raccordement (1) selon la revendication 1, **caractérisée en ce que** les ouvertures (47) des bras de retenue (46) sont réalisées en tant que trou oblong (51).

8. Borne de raccordement (1) selon la revendication 1, **caractérisée en ce que** le trou oblong (51) présente une section transversale rectangulaire.

9. Borne de raccordement (1) selon l'une des revendications 1 à 8, **caractérisée en ce que** la grandeur de l'ouverture (47) est adaptée à l'épaisseur du matériau du ressort à branches (13) ou d'un bloc-ressort.

10. Borne de raccordement (1) selon la revendication 1, **caractérisée en ce que** le ressort à branches (13) prévu est réalisé sous la forme de bloc-ressort, avec au moins deux branches disposées l'une contre l'autre.

11. Borne de raccordement (1) selon la revendication 10, **caractérisée en ce que** les ressorts à branches (13), utilisés sous la forme d'un bloc-ressort, présentent des contours identiques.

12. Borne de raccordement (1) selon la revendication 10, **caractérisée en ce que** les ressorts à branches (13), utilisés sous la forme d'un bloc-ressort, présentent des contours différents.
